# FASCICULE DE BREVET EUROPEEN

(11) **EP 3 363 504 B1**
(45) Date de publication et mention de la délivrance du brevet: **25.03.2020**
(21) Numéro de dépôt: 18156941.9
(22) Date de dépôt: 15.02.2018
(51) Int. Cl.: A63B 29/02, A62B 35/00

(54) **DISPOSITIF D'ASCENSION ET DE MAINTIEN LE LONG D'UN CABLE VERTICAL**
VORRICHTUNG ZUM HOCHSTEIGEN UND HALTEN ENTLANG EINEM VERTIKALEN KABEL
DEVICE FOR CLIMBING AND HOLDING ALONG A VERTICAL CABLE

(30) Priorité: 21.02.2017 FR 1751373
(43) Date de publication de la demande: 22.08.2018
(73) Titulaire: Boeking dit Sydenham, Quentin, 13210 Saint Rémy de Provence (FR); Boeking dit Sydenham, Frédérique, 13210 Saint Rémy de Provence (FR); Boeking dit Sydenham, Kevin, 13210 Saint Rémy de Provence (FR); Kitson, Nicholas, 13210 Saint Rémy de Provence (FR); Boeking dit Sydenham, Robin, 13210 Saint Rémy de Provence (FR); Kitson, Luc, 13210 Saint Rémy de Provence (FR); Boeking dit Sydenham, Benjamin, 13210 Saint Rémy de Provence (FR); Boeking dit Sydenham, Maëlie, 13210 Saint Rémy de Provence (FR); Dailledouze, Mathias, 13210 Saint Rémy de Provence (FR)
(72) Inventeur: BOEKING DIT SYDENHAM, Quentin, 13210 Saint Rémy de Provence (FR)
(74) Mandataire: Demulsant, Xavier

(56) Documents cités:
- WO-A1-2005/094946
- FR-A1- 3 019 973
- US-A1- 2012 048 646
- US-A1- 2013 062 144
- US-A1- 2016 089 554

## Description

L'invention a trait au domaine de l'assurage et de l'ascension, notamment le long d'un câble vertical. L'invention se rapporte plus précisément aux dispositifs permettant à un utilisateur d'être maintenu en position verticale lors de l'ascension d'un câble vertical.

Les professionnels des travaux en hauteur ainsi que les pratiquants de sports en hauteur se protègent en général contre les chutes au moyen d'un harnais, relié à au moins un câble. De nombreux types de harnais existent, suivant le type d'utilisation qui en est faite. En général, un harnais est composé d'une ceinture ventrale, de tours de cuisse joints sur une partie ventrale et sur une partie dorsale au moyen de sangles prévues à cet effet. Dans une telle configuration, ce type de harnais, dénommé baudrier, serre principalement une zone située au voisinage du bassin de l'utilisateur, et convient parfaitement à l'utilisation de pratiques sportives telles que l'escalade. Pour certaines autres applications nécessitant par exemple un serrage du torse, des sangles supplémentaires sont prévues, par exemple au niveau des épaules ou du sternum de l'utilisateur.

En permettant de s'assurer en se rattachant en toute sureté avec un câble, le harnais apporte une sécurité indispensable aux utilisateurs évoluant à grande hauteur, mais son utilisation n'est pas sans inconvénients.

En effet, il a été constaté qu'en cas de suspension prolongée et passive, c'est à dire en l'absence de mouvement des membres, l'utilisateur peut en quelques minutes perdre connaissance. En l'absence d'intervention de secours, l'utilisateur peut être sujet à une crise de tachycardie pouvant, dans certains cas extrêmes, être fatale. Ce type de stress physiologique est connu sous le nom de "syndrome du harnais", ou encore " syndrome du baudrier", voire "traumatisme de suspension". Le volume vasculaire intra thoracique d'un utilisateur ayant ses membres suspendus est transféré vers les extrémités du corps, sans possibilité de retour, ce qui peut conduire à un défaut d'oxygénation des organes vitaux (se référer par exemple à Dr.Boyet et al. "Le syndrome du harnais", publication Urgence pratique n°85, P.49-52).

Des moyens de prévention existent pour limiter le risque de survenue d'un tel syndrome. Ainsi, la demande de brevet français FR 2 932 689 (HEDE ET AL., Zedel) divulgue un harnais d'encordement composé d'une ceinture et d'une sellette d'assise, reliées entre elles par des sangles de liaison.

Outre le confort d'utilisation qu'elle procure, une telle sellette permet une meilleure répartition des efforts de gravité exercés par l'utilisateur sur le baudrier. De cette manière, le nombre de points de compression, facteur de survenue d'un syndrome du harnais, est limité pour les membres de l'individu en suspension à l'usage d'un tel baudrier, par rapport à un harnais ou un baudrier conventionnel sans sellettes. La durée de suspension sans risque d'apparition d'un syndrome du harnais est ainsi augmentée. Néanmoins, le risque de survenue d'un malaise n'est pas totalement éliminé. De surcroît, rien n'empêche un basculement vers l'arrière de l'utilisateur si une telle situation se produit.

Il est par ailleurs connu d'utiliser un bloqueur tel que celui décrit dans le document FR 2 900 579 A1 (PETZL) ou encore dans FR 2 568 132 (PETZL). En remontant le bloqueur vers le menton, une personne en cours d'ascension peut éviter la survenue d'un malaise. Néanmoins, cette manipulation est peu évidente à réaliser pour l'utilisateur, et est chronophage.

Les solutions présentées ci-dessus sont difficilement compatibles pour des utilisateurs désirant grimper à l'aide d'autobloquants, le long d'un câble positionné verticalement. Les autobloquants sont des dispositifs aptes à glisser le long d'un ou de plusieurs câbles, entourés par l'autobloquant, selon une direction, et aptes à se bloquer sur le ou les câbles suivant une deuxième direction.

Les câbles sont généralement réalisés en fibres végétales, synthétiques ou en fils métalliques. Classiquement, l'autobloquant est réalisé grâce à une simple cordelette entourant le câble, une pièce comprenant des dents aptes à s'ancrer dans le câble, ou un dispositif comprenant un ensemble de galets et de ressorts.

Ainsi, pour grimper le long d'un câble, l'individu fait glisser, le long du câble, vers le haut, un premier autobloquant relié à une première partie de son corps, par exemple le torse, tout en s'appuyant sur un deuxième autobloquant relié à une deuxième partie de son corps, par exemple les pieds. L'individu fait ensuite reposer son poids sur le premier autobloquant, et fait glisser, le long du câble, vers le haut, le deuxième autobloquant.

Il est connu, afin d'adopter une position d'ascension plus naturelle et moins fatigante pour l'individu (c'est-à-dire une position verticale, les pieds dirigés vers le bas et la force des jambes poussant la masse de l'individu vers le haut pour remonter le premier puis le deuxième autobloquant), de solidariser le premier autobloquant à un premier pied de l'individu, par l'intermédiaire d'une corde, et le deuxième autobloquant à un second pied de l'individu.

Le document US 2015/0251057 (FRANKENHAUSER ET AL.) décrit un système d'ascension le long d'un câble vertical, comprenant un premier autobloquant solidaire d'un premier pied d'une première jambe d'un individu par le biais d'un dispositif d'ascension, et un deuxième autobloquant directement solidaire d'un second pied de l'individu. Le dispositif d'ascension comprend une gaine, apte à travailler en traction, définissant en une première extrémité un étrier, dans lequel l'individu insère son premier pied. La gaine est munie, en une seconde extrémité, opposée à la première extrémité, d'un système d'accrochage au premier autobloquant. Le dispositif d'ascension comprend également une cordelette élastique, présente à l'intérieur de la gaine, et solidaire de la première extrémité de la gaine et d'une poulie coulissant sur le câble, reliée au torse de l'individu.

Dans ce dispositif de l'état de la technique, lorsque la première jambe de l'individu est tendue, son poids repose sur son premier pied. Le poids de l'individu est supporté par le premier autobloquant par le biais de la gaine, le premier autobloquant empêchant un glissement du premier pied le long du câble. Le premier autobloquant et la poulie sont alors dans une position éloignée l'un de l'autre, ce qui tend la cordelette élastique. Lorsque l'individu veut faire glisser le premier autobloquant sur le câble, vers le haut, il transfère sa masse sur son deuxième pied, le deuxième autobloquant empêchant un glissement du deuxième pied le long du câble, l'individu remonte ensuite son premier pied en pliant le genou. La cordelette élastique se détend, rapprochant le premier autobloquant vers la poulie. La poulie, attachée au torse de l'individu, reste sensiblement fixe par rapport au câble, et le premier autobloquant glisse vers le haut du câble.

Un tel dispositif d'ascension permet effectivement de grimper le long d'un câble vertical par la seule force des jambes de l'individu, celui-ci restant dans une position verticale, les pieds dirigés vers le bas tout en libérant les mains de l'individu.

De plus, lorsque l'individu tend sa première jambe, le premier autobloquant restant sensiblement fixe par rapport au câble et la poulie coulissant vers le haut le long du câble, la cordelette élastique se tendant, la force générée par l'individu doit permettre, en plus de soulever son propre poids, de tendre la cordelette élastique. La cordelette élastique est constamment soumise à des contraintes variables, risquant de modifier ses propriétés mécaniques, par fatigue. En outre, la stabilité de l'utilisateur n'est assurée que par le harnais. Or, dans le cas de l'utilisation d'un baudrier, ni le torse ni le dos ne sont maintenus, ce qui rend moins aisé le soutien de l'utilisateur dans une position verticale. Le document US-A-2016/0089554 décrit un harnais de sécurité.

Un premier objectif est de proposer un système d'ascension le long d'un câble vertical, permettant de maintenir l'individu dans une position verticale sans l'aide des mains, les pieds dirigés vers le bas.

Un deuxième objectif est de proposer un système d'ascension le long d'un câble vertical, simple d'utilisation.

Un troisième objectif est de proposer un tel système d'ascension, muni d'un système d'ascension requérant uniquement la force des jambes de l'individu pour grimper.

A cet effet, il est proposé, en premier lieu, un système d'ascension le long d'un câble principal, comme revendiqué dans la revendication 1, le système d'ascension comprenant un moyen de maintien dorsal destiné à être rendu solidaire du dos d'un utilisateur, le système d'ascension comprenant, en outre, un moyen de retenue comprenant une première partie extrême et une deuxième partie extrême, la première partie extrême étant destinée à être solidaire du moyen de maintien dorsal, la deuxième partie extrême comprenant une lumière destinée à recevoir le câble principal, de sorte que la deuxième partie extrême puisse coulisser le long du câble principal, le moyen de retenue comprenant une barre, la première partie extrême étant une portion de la barre destinée à être solidaire au moyen de maintien dorsal, la deuxième partie extrême comprenant un dispositif de coulissement.

Le système d'ascension permet de maintenir en position un individu le long du câble principal, ce qui lui permet de libérer l'usage de ses mains, mais également d'éviter de se retrouver dans une position risquant d'entraîner un syndrome du harnais.

Diverses caractéristiques supplémentaires sont prévues, seules ou en combinaison :
- le moyen de maintien dorsal est une plaque, ayant une forme adaptée pour épouser le dos de l'utilisateur ;
- le moyen de maintien dorsal comprend en outre un moyen de maintien de la tête de l'utilisateur ;
- la barre s'étend depuis la première partie extrême, selon une direction sensiblement rectiligne, puis présente une courbure, la barre s'étendant au-dessus de la tête de l'utilisateur lorsque la première partie extrême est solidaire du moyen de maintien dorsal, ce moyen de maintien dorsal étant solidaire du dos de l'utilisateur ;
- le moyen de maintien dorsal comprend une tringle creuse, la barre étant emmanchée au sein de la tringle creuse, la tringle creuse comprenant au moins un trou coopérant avec au moins une bille disposée sur la barre ;
- la lumière comprend un contour formant une boucle fermée apte à être ouverte ;
- le moyen de maintien dorsal est rendu solidaire au dos de l'utilisateur, par l'intermédiaire de bretelles et/ou par une ceinture de fixation ;
- le moyen de maintien dorsal comprend un dispositif de liaison destiné à lier le moyen de maintien dorsal à un harnais ;
- le moyen de maintien dorsal comprend un dispositif d'ascension le long d'un câble principal, ce dispositif comprenant, en outre, un étrier, un élément de maintien configuré pour être solidaire, en une première extrémité, de l'étrier et destiné à être solidaire, en une deuxième extrémité, d'un premier autobloquant apte à être disposé sur le câble principal, l'élément de maintien comprenant une tige, apte à résister à une force de compression exercée entre la première extrémité et la deuxième extrémité, de sorte à faire glisser le premier autobloquant le long du câble principal, la tige de l'élément de maintien comprend plusieurs segments indépendants.

Il est proposé, en deuxième lieu, un dispositif d'ascension le long d'un câble principal, comprenant un étrier, le dispositif d'ascension comprenant, en outre, un élément de maintien configuré pour être solidaire, en une première extrémité, de l'étrier et destiné à être solidaire, en une deuxième extrémité, d'un premier autobloquant apte à être disposé sur le câble principal, l'élément de maintien comprenant une tige apte à résister à une force de compression exercée entre la première extrémité et la deuxième extrémité, de sorte à faire glisser le premier autobloquant le long du câble principal.

L'élément de maintien permet ainsi, à un individu, de monter le premier autobloquant le long du câble principal en utilisant uniquement un premier pied inséré dans l'étrier.

L'élément de maintien permet également, à un individu, de monter le long du câble principal sans s'aider de ses membres supérieurs.

Diverses caractéristiques supplémentaires peuvent être prévues, seules ou en combinaison :
- le dispositif comprend un câble de traction configuré pour être solidaire, en un premier bout, de l'étrier et destiné à être solidaire, en un deuxième bout, du premier autobloquant, le câble de traction étant apte à résister à une force de traction exercée entre le premier bout et le deuxième bout, de sorte à empêcher le glissement du dispositif d'ascension le long du câble principal ;
- la tige de l'élément de maintien s'étend de la première extrémité à la deuxième extrémité de l'élément de maintien ;
- la tige de l'élément de maintien comprend plusieurs segments indépendants ;
- la tige de l'élément de maintien comprend des manchons, configurés pour assembler les segments les uns aux autres ;
- la tige a une forme générale de tube à section circulaire ;
- l'élément de maintien comprend un câble élastique, configuré pour être solidaire de la première extrémité et de la deuxième extrémité de l'élément de maintien, le câble élastique étant disposé à l'intérieur de la tige ;
- la tige de l'élément de maintien s'étend de la première extrémité à la deuxième extrémité de l'élément de maintien, la tige étant apte à résister à une force de traction exercée entre le premier bout et le deuxième bout, de sorte à empêcher le glissement du dispositif d'ascension le long du câble principal.

Il est proposé, troisième lieu, un système d'ascension le long d'un câble principal comprenant un dispositif d'ascension tel que présenté ci-dessus, le système d'ascension comprenant un premier autobloquant configuré pour être solidaire de la deuxième extrémité de l'élément de maintien.

Le système comprend un repose-pied, configuré pour être solidaire d'un deuxième autobloquant apte à être disposé sur le câble principal.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue schématique en perspective du système d'ascension le long d'un câble vertical, selon un premier mode de réalisation ;
- la figure 2 est une vue schématique en perspective du système d'ascension le long d'un câble vertical, selon le premier mode de réalisation, représentée avec le câble principal ;
- la figure 3 est une vue schématique en coupe selon le plan III-III du système d'ascension le long d'un câble vertical ;
- la figure 4 est une vue schématique en perspective du système d'ascension le long d'un câble vertical, selon une variante du premier mode de réalisation ;
- la figure 5 est une vue schématique en perspective du système d'ascension le long d'un câble vertical, selon une variante du premier mode de réalisation, le système d'ascension étant représenté porté par un utilisateur en état conscient ;
- la figure 6 est vue schématique en perspective d'une variante du premier mode de réalisation, le système d'ascension étant représenté porté par un utilisateur victime d'une perte de conscience ;
- la figure 7 est une vue schématique en perspective d'un dispositif d'ascension d'un système d'ascension le long d'un câble principal, correspondant à un deuxième mode de réalisation du système d'ascension ;
- la figure 8 est une vue schématique en perspective d'un dispositif d'ascension d'un système d'ascension le long d'un câble principal, correspondant au deuxième mode de réalisation du système d'ascension, le dispositif d'ascension étant représenté désassemblé ;
- la figure 9 est une vue schématique en perspective d'un dispositif d'ascension d'un système d'ascension le long d'un câble principal, correspondant à une variante du deuxième mode de réalisation du système d'ascension ;
- la figure 10 est une vue schématique d'une première phase d'ascension d'un utilisateur grimpant le long du câble principal, en utilisant la variante du deuxième mode de réalisation du système d'ascension ;
- la figure 11 est une vue schématique d'une deuxième phase d'ascension d'un utilisateur grimpant le long du câble principal, en utilisant la variante du deuxième mode de réalisation du système d'ascension.

Sur les figures de 1 à 5 est représenté un système **1** d'ascension le long d'un câble **2** principal, selon un premier mode de réalisation. Le système **1** d'ascension est destiné à être porté par un utilisateur **3**, comme illustré sur les figures 5 et 6.

Communément aux modes de réalisation représentés, le câble **2** principal, ainsi que les autres câbles sont réalisés en fibres végétales, synthétiques ou en fils métalliques.

Selon les modes de réalisation représentés sur les figures, le câble **2** principal est positionné sensiblement verticalement, et fixé en son extrémité supérieure.

Sans que cela soit limitatif, l'utilisateur **3** est représenté sur les figures muni d'un harnais **4** du type baudrier, comprenant une bande **5** ventrale reliée à deux tours **6** de cuisse.

Selon des modes de réalisation non représentés, le harnais **4** comprend une sellette, disposée au niveau du fessier de l'utilisateur **3**, de manière à limiter l'apparition de points de compression, facteur favorisant de survenue d'un syndrome du harnais.

On définit par rapport au système **1** d'ascension un repère orthogonal XYZ constituant un trièdre, comprenant trois axes perpendiculaires deux à deux, à savoir :
- un axe X, définissant une direction longitudinale, horizontale,
- un axe Y, définissant une direction transversale, horizontale, qui avec l'axe X définit un plan XY horizontal,
- un axe Z, définissant une direction verticale, perpendiculaire au plan XY horizontal, et définissant la direction générale d'extension du câble **2** principal.

Dans la suite de la description, et en relation au repère défini ci-dessus, les termes "longitudinal" ou "longitudinalement" font référence à une direction confondue avec l'axe X, les termes "transversal" ou "transversalement" font référence à une direction confondue avec l'axe Y, et les termes "vertical" ou "verticalement" font référence à une direction confondue avec l'axe Z. Les termes de position absolue, tels que "avant", "arrière", "haut", "bas", "gauche", "droite", ou relatifs comme "dessus", "supérieur", "dessous", "inférieur" sont définis par rapport à la position d'un utilisateur **3** sur le câble **2** principal, le sens positif de l'axe Z est en allant dans le sens de l'ascension de l'utilisateur **3** le long du câble **2** principal.

Selon le premier mode de réalisation illustré sur les figures de 1 à 6, le système **1** d'ascension comprend un moyen **7** de maintien dorsal ainsi qu'un moyen **8** de retenue. Le moyen **8** de retenue présente une première partie **9** extrême, destinée à être solidaire au moyen **7** de maintien dorsal. Le moyen **8** de retenue comprend également une deuxième partie **10** extrême, destinée à recevoir le câble **2** principal en coulissement.

Le moyen **7** de maintien dorsal est solidarisé au dos de l'utilisateur **3**, c'est-à-dire apte à accompagner le mouvement du dos de l'utilisateur **3**. De cette manière, le moyen **7** de maintien dorsal reste constamment en contact avec le dos de l'utilisateur **3**, ce qui permet de le guider en toute circonstance, y compris dans le cas où l'utilisateur **3** est victime d'une défaillance entraînant une perte de conscience, comme représenté sur la figure 6.

Selon les modes de réalisation décrits, le moyen **7** de maintien dorsal comprend une plaque **11** munie d'une face **12** avant, destinée à entrer en contact avec le dos de l'utilisateur, et une face **13** arrière, opposée à la face **12** avant. La plaque **11** présente par ailleurs une rigidité suffisante pour ne pas se déformer en torsion selon l'axe Z, sous l'action de la force d'appui exercée par le dos d'un utilisateur **3** adulte.

Comme représenté sur la figure 2, le moyen **7** de maintien dorsal comprend un renfort **14**, destiné à être positionné sur le côté opposé à celui en contact avec le dos de l'utilisateur **3.** Un tel renfort **14** évite la torsion de la plaque **11** selon un axe vertical, permettant d'accroître la rigidité du moyen **7** de maintien dorsal.

La plaque **11** et le renfort **14** sont par exemple réalisés en alliage d'aluminium. De manière avantageuse, des matériaux tels que la fibre de carbone ou la fibre de verre sont utilisés. De tels matériaux composites autorisent à la plaque **11** un gauchissement, d'amplitude limitée, donnant un mouvement de flexion à la plaque selon l'axe Y au niveau des reins de l'utilisateur, ce qui améliore son confort lors du port du moyen **7** de maintien dorsal.

Comme représenté sur l'ensemble des figures, la plaque possède une géométrie épousant le dos, par exemple en ayant un pourtour **15** rétréci au voisinage de la taille de l'utilisateur **3.** La plaque **11** présente alors au voisinage des épaules et des lombaires de l'utilisateur **3** une largeur plus importante que la partie de la plaque **11** destinée à entrer au contact des dorsales. De cette manière, le confort de l'utilisateur **3** est renforcé.

Selon des mises en oeuvre avantageuses non représentées, la plaque **11** est munie d'un élément amortissant, par exemple un rembourrage prenant la forme d'une mousse polymère amortissante, disposée entre le moyen **7** de maintien dorsal et le dos de l'utilisateur **3.** L'agrément de contact entre la face **12** avant de la plaque **11** et le dos l'utilisateur **3** est amélioré. En outre, une telle disposition donne la possibilité de limiter le glissement entre la face **12** avant et le dos de l'utilisateur, ce qui permet de conserver une bonne solidarisation du dos et du moyen **7** de maintien dorsal.

Selon le mode de réalisation représenté, le moyen **7** de maintien dorsal est rendu solidaire avec le dos, par l'intermédiaire de bretelles **16**, fixées par exemple sur la plaque **11.** De cette façon, la mise en place et l'utilisation du système **1** d'ascension est simplifiée. De manière à permettre une bonne tenue, et éviter un jeu entre le dos de l'utilisateur **3** et le moyen **7** de maintien dorsal, les bretelles **16** sont réglables par l'utilisateur **3.** Le moyen **7** de maintien dorsal est alors adaptable à la morphologie de l'utilisateur.

Selon une variante de réalisation représentée sur les figures 4 à 6, les bretelles **16** sont reliées entre à l'aide d'au moins une sangle **17** sternale réglable. De cette façon, une fixation supplémentaire est obtenue au niveau de la poitrine de l'utilisateur **3.** Le réglage permet d'adapter le moyen **7** de maintien dorsal à la morphologie de l'utilisateur **3**, tout en permettant d'accroître le maintien du dos de l'utilisateur **3** contre le moyen **8** de retenue.

Selon une variante de réalisation, représentée sur les figures 4 à 6, le moyen **7** de maintien dorsal présente une ceinture **18** de fixation, apte à entourer la taille de l'utilisateur **3**, offrant à l'utilisateur **3** la possibilité de se passer de l'usage d'un harnais **4.** En effet, une telle ceinture **18** de fixation permet de s'opposer à la force exercée par le câble **2** principal sur la deuxième partie **10** extrême, et ainsi d'éviter tout risque de basculement du moyen **7** de maintien dorsal par-dessus l'utilisateur **3.** Dans le cas de l'utilisation d'un harnais **4**, comme illustré sur les figures, la ceinture **18** de fixation se positionne au-dessus de la bande **5** ventrale, et n'interfère pas avec le harnais **4**, ni avec un quelconque dispositif de montée ou de descente. La mise en place du moyen **7** de maintien dorsal par l'utilisateur **3** n'est également pas entravée par l'utilisation du harnais **4.** Ces avantages offrent une souplesse d'utilisation du système **1** d'ascension, en limitant les temps de mise en place du moyen **7** de maintien dorsal.

Selon une variante de réalisation, représentée sur les figures 4 et 5, le système **1** d'ascension comprend un moyen **19** de maintien de la tête. De cette manière, en cas de basculement vers l'arrière, la tête et la nuques de l'utilisateur **3** sont maintenus, évitant la mise en extension de la tête de l'utilisateur **3**, ce qui peut provoquer des compressions sur le sinus carotidien, et ainsi favoriser la survenue du syndrome du harnais **4.**

Avantageusement, le moyen **7** de maintien dorsal épouse la forme de la tête, en présentant des dimensions similaires à celles de la tête. Tel que représenté, le moyen **19** de maintien de la tête est venu de matière avec le moyen **7** de maintien dorsal, mais selon d'autres variantes non représentées, le moyen **19** de maintien de la tête est assemblé sur le moyen **7** de maintien dorsal.

Selon des modes de réalisation, non représentés, le moyen **19** de maintien de la tête est muni d'un élément amortissant favorisant le confort d'utilisation, et amortissant les chocs éventuels sur la zone cervicale, fragile, de l'utilisateur **3.**

Comme il peut être observé sur les figures, le système **1** d'ascension présente un dispositif **20** de liaison, comme par exemple un anneau à ressort, apte à relier le harnais **4** avec le moyen **7** de maintien dorsal. Comme représenté sur la figure 2, le dispositif **20** de liaison est disposé sur la face **13** arrière, de préférence dans une zone localisée au niveau des lombaires, afin de ne pas gêner les mouvements de l'utilisateur **3.** Le moyen **7** de maintien dorsal est ainsi apte à être aisément relié au harnais **4**, ce qui facilite sa mise en place. En outre, une telle liaison entre le moyen **7** de maintien dorsal et le harnais **4**, favorise la solidarisation du moyen **7** de maintien dorsal sur le dos de l'utilisateur **3**, en particulier selon la direction verticale et horizontale.

Selon d'autres modes de réalisation, non représentés, le moyen **7** de maintien dorsal comprend des dispositifs **20** de liaison supplémentaires, aptes à permettre l'accrochage d'outils, d'accessoires, de sacs, ou de sac d'eau.

Comme représenté sur les figures 2 et 3, le moyen **8** de retenue est destiné à être rendu solidaire du moyen **7** de maintien dorsal, par l'intermédiaire de la première partie **9** extrême. Le moyen **8** de retenue est ainsi fixé au moyen **7** de maintien dorsal sur la face **13** arrière, et est apte à s'étendre en dehors du moyen **7** de maintien dorsal, avantageusement vers le haut. La deuxième partie **10** extrême comprend une lumière **22**, destinée à recevoir le câble **2** principal. La lumière **22** est débouchante, et comprend un contour fermé apte à former une boucle **21** fermée, représentée en trait gras sur la figure 3. La boucle **21** fermée est apte à être ouverte, afin de rendre le câble **2** principal facilement insérable ou retirable de cette boucle fermée **21**, ce qui facilite le montage du système **1** d'ascension. Le câble **2** principal est apte à coulisser le long de cette lumière **22**, en laissant un jeu fonctionnel entre le câble **2** principal et la boucle **21.** Par ce biais, il est réalisé une liaison pivot glissant entre le câble **2** principal et la deuxième partie **10** extrême, ce qui permet le déplacement de l'utilisateur **3** le long du câble **2** principal.

En raison de l'encerclement du câble au sein de la boucle **21**, le câble **2** principal est emprisonné et ne peut par conséquent pas sortir. Un utilisateur **3** utilisant le système **1** d'ascension avec le câble **2** principal est alors apte à être maintenu dans la position d'utilisation, au voisinage du câble **2** principal. Un basculement vers l'arrière de l'utilisateur **3** est ainsi évité, car en raison de l'emprisonnement du câble **2** principal au sein de la lumière **22**, une retenue s'opère par contact du câble **2** principal et de la boucle **21.** La retenue est donc effectuée de manière passive, autrement dit indépendamment d'une quelconque action de l'utilisateur **3.** Le système **1** d'ascension est à même de protéger l'utilisateur **3** contre le risque d'un syndrome du harnais **4** consécutif, en cas de perte de connaissance.

Selon le mode de réalisation décrit, le moyen **8** de retenue comprend une barre **23** et un dispositif **24** de coulissement, tous deux liés par un moyen d'accrochage rapide, comme par exemple un mousqueton **25.** Une portion de la barre, correspondante la première partie **9** extrême solidaire avec le moyen **7** de maintien dorsal. Le dispositif **24** de coulissement correspond à la deuxième partie **10** extrême du moyen **8** de retenu. De cette façon, le moyen **8** de retenue, et le moyen **7** de maintien dorsal sont liés en coulissement avec le câble **2** principal.

La barre **23** présente de manière avantageuse une section tubulaire ou polygonale, par exemple rectangulaire, avantageusement profilée afin de faciliter son obtention. La barre **23** s'étend au dessus de la tête de l'utilisateur **3**, et définit une courbure configurée pour que la deuxième partie **10** extrême puisse atteindre le câble **2** principal. Un dégagement suffisant est laissé entre la tête de l'utilisateur **3** et la barre **23**, de manière à éviter toute collision entre l'utilisateur **3** et la barre **23.**

Comme représenté sur la figure 2, le moyen **7** de maintien dorsal est par exemple muni d'une tringle **26** creuse, fixée sur le moyen **7** de maintien dorsal, par exemple par soudage, ou bien par l'intermédiaire du renfort **14.** Avantageusement, le tringle **26** creuse présente une section transversale circulaire, ou polygonale, légèrement plus importante que la section transversale de la barre **23**, la rendant apte à s'emmancher au sein de la tringle **26** creuse.

Afin de permettre une configuration adaptée au gabarit de l'utilisateur **3**, la barre **23** est avantageusement réglable par rapport à la tringle **26** creuse. La barre **23** comprend ainsi des premiers moyens d'encliquetage, par exemple des billes **27** montées sur ressort, apte à s'enclipser au sein de deuxième moyen d'encliquetage, comme des trous **28**, agencés sur la tringle **26** creuse. La mise en place de la barre **23** rapide, et réalisable sans outil. Le système **1** de maintien est alors démontable et remontable par une personne seule.

Selon les modes de réalisation représentés, le dispositif **24** de coulissement comprend une poulie **29** et un flasque **30**, tous deux liés par le mousqueton **25.** De cette façon, la lumière **22** est formée par le rebord de la poulie **29**, la flasque **30**, et le mousqueton **25.** Un tel agencement, facilite le coulissement du câble **2** principal par rapport à la barre **23**, mais permet également une insertion ou une libération du câble **2** principal au sein de la lumière **22.** L'utilisateur **3** peut donc décrocher le moyen **7** de maintien dorsal, par rapport au câble **2** principal, sans faire défiler l'intégralité du câble **2** principal au sein de la lumière **22.** Une intervention unique sur le mousqueton **25**, de manière à réaliser son ouverture, permet l'accrochage ou le décrochage du moyen **8** de retenue par rapport à la poulie **29** et au flasque **30.** La mise en place du moyen **8** de retenue par rapport au câble **2** principal ne nécessite qu'un nombre réduits de mouvements.

La mise en place par l'utilisateur du système d'ascension comprend les étapes suivantes.

L'utilisateur met sur son dos le moyen **7** de maintien dorsal, en l'occurrence la plaque **11.** L'utilisateur passe le câble **2** principal au sein de la lumière **22** prévu à cet effet, c'est à dire dans le dispositif **24** de coulissement, qui se connecte au moyen **8** de retenu à l'aide du mousqueton **25.** Dans le cas d'une plaque liée à une tringle **26** creuse, l'utilisateur y enfile la barre **23.** A l'aide du dispositif **20** de liaison, le harnais **4** est relié à la plaque **11.**

Dans la suite de la description, le système est décrit selon un deuxième mode de réalisation, représenté sur les figures de 7 à 11.

Dans ce deuxième mode de réalisation le système **1** d'ascension, tel que décrit précédemment, est muni d'un dispositif **31** d'ascension le long d'un câble **2** principal.

Comme illustré sur les figures 7, 8 et 9, le dispositif **31** d'ascension comprend un étrier **32** présentant une section à contours fermés définissant une ouverture **33** délimitée par un côté **34** inférieur et un côté **35** supérieur en regard, et des côtés **36** latéraux qui relient le côté **34** inférieur au côté **35** supérieur.

L'étrier **32** comprend, de préférence, un moyen **37** de serrage. Le moyen **37** de serrage comprend, selon les modes de réalisation décrits, une attache **38** femelle et une attache **39** mâle, chacune reliées à un des côtés **36** latéraux.

L'attache **38** femelle comprend une fermeture **40** à cliquets, et l'attache **39** mâle comprend une sangle **41** crantée, apte à coïncider avec la fermeture **40** à cliquets.

Le côté **35** supérieur de l'étrier **32** comprend un support **42** de fixation définissant, selon les variantes du deuxième mode de réalisation représentés, un premier point **43** de fixation et un deuxième point **44** de fixation.

Le dispositif **31** d'ascension comprend également un élément **45** de maintien configuré pour être solidaire, en une première extrémité **46**, du premier point **43** de fixation de l'étrier **32.**

L'élément **45** de maintien comprend une tige **47.** Selon les modes de réalisation représentés, la tige **47** s'étend de la première extrémité **46** à une deuxième extrémité **48** de l'élément **45** de maintien. La tige **47** présente, par exemple, une forme générale de tube à section circulaire, ou polygonale.

La tige **47** comprend plusieurs segments **49** qui, assemblés bout à bout, définissent la forme générale de la tige **47.** La tige **47** est, selon le mode de réalisation représenté, divisée en cinq segments.

La tige **47** comprend également des manchons **50** aptes à être disposés entre chaque segment **49** et configurés pour assembler les segments **49** les uns aux autres. Les manchons **50** sont aptes, selon un mode de réalisation, à centrer les segments **49** les uns par rapport aux autres. Selon un mode de réalisation différent, les manchons **50** sont aptes à fixer les segments **49** entre eux. Alternativement, les manchons **50** et les segments **49** de la tige **47** forment un élément monobloc.

L'élément **45** de maintien comprend un câble **51** élastique, configuré pour être solidaire de la première extrémité **46** et de la deuxième extrémité **48** de l'élément **45** de maintien. Le câble **51** élastique est disposé à l'intérieur des segments **49** de la tige **47.**

Le câble **51** élastique permet ainsi un désassemblage des segments **49**, comme représenté sur la figure 9 pour une variante du deuxième mode de réalisation du système 1 d'ascension, sans égarer un segment **49** et un assemblage des segments **49** rapide.

Selon la variante du deuxième mode de réalisation, représentée sur les figures 9 à 11, le dispositif **31** d'ascension comprend un câble **52** de traction, configuré pour être solidaire, en un premier bout **53**, du deuxième point **44** de fixation de l'étrier **32.**

Un utilisateur **3** désirant grimper, vers le haut, le long du câble **2** principal, en utilisant un dispositif **31** d'ascension tel que décrit ci-dessus, fixe la deuxième extrémité **48** de l'élément **45** de maintien et un deuxième bout **54** du câble **52** de traction à un premier autobloquant **55.** Le premier autobloquant **55** est disposé sur le câble **2** principal.

Les segments **49** du dispositif **31** d'ascension sont préalablement assemblés. Une telle configuration est représentée, pour la variante du deuxième mode de réalisation du système **1** d'ascension, sur les figures 10 et 11.

Le premier autobloquant **55** est un dispositif apte à glisser le long du câble **2** principal, entourés par le premier autobloquant **55**, selon une direction et apte à se bloquer sur le câble **2** principal suivant une deuxième direction. Classiquement, le premier autobloquant **55** est réalisé grâce à une simple cordelette entourant le câble, une pièce comprenant des dents aptes à s'ancrer dans le câble **2** principal, ou un dispositif comprenant un ensemble de galets et de ressorts.

L'utilisateur **3** insère un premier pied **56** d'une première jambe **57** dans l'ouverture **33** de l'étrier **32.** Le premier pied **56** repose sur le côté **34** inférieur de l'étrier **32** qui, selon les modes de réalisations illustrés, présente une surface plane de taille supérieure à la taille d'une surface du côté **35** supérieur et des côtés **36** latéraux. L'utilisateur **3** dispose ainsi d'un appui large et stable.

L'étrier **32** est, de préférence, réalisé dans un matériau suffisamment rigide, pour ne pas se déformer sous le poids de l'utilisateur **3** et de son équipement. Le premier pied **56** de l'utilisateur **3** n'est ainsi pas compressé par la déformation de l'étrier **32**, ce qui réduit les points de compression, par exemple lors d'un malaise.

L'utilisateur **3** ferme ensuite le moyen **37** de serrage de l'étrier **32** contre son premier pied **56**, afin de solidariser son premier pied **56** à l'étrier **32.** Le risque d'une séparation du premier pied **56** de l'étrier **32**, pouvant entraîner un membre en suspension est ainsi réduit.

L'utilisateur **3** insère un second pied **58** d'une seconde jambe **59** dans un repose-pied **60.**

Selon la variante du deuxième mode de réalisation représentée sur les figures 10 et 11, le repose-pied **60** comprend un étrier **32** identique à l'étrier **32** du dispositif **31** d'ascension.

Le repose-pied **60** est solidaire d'un deuxième autobloquant **61** disposé sur le câble **2** principal.

L'utilisateur **3** fait reposer son poids et celui de son équipement sur son premier pied **56.** Le poids de l'utilisateur **3** et de son équipement est alors supporté par le premier autobloquant **55**, par le biais du dispositif **31** d'ascension, le premier autobloquant **55** empêchant un glissement du premier pied **56** le long du câble **2** principal.

Le dispositif **31** d'ascension transmet la force exercée sur l'étrier **32**, vers le bas, au premier autobloquant **55** par le biais, selon le deuxième mode de réalisation illustrée sur les figures 7 et 8, de l'élément **45** de maintien et du câble **52** de traction, selon la variante du deuxième mode de réalisation illustré sur les figures 9 à 11.

L'élément **45** de maintien, pour le deuxième mode de réalisation, ou le câble **52** de traction, pour la variante du deuxième mode de réalisation, est ainsi apte à résister à une force de traction, respectivement exercée entre la première extrémité **46** et la deuxième extrémité **48** ou le premier bout **53** et le deuxième bout **54**, de sorte à bloquer le premier autobloquant **55** et empêcher le glissement du dispositif **31** d'ascension le long du câble **2** principal.

L'utilisateur **3** plie alors sa seconde jambe **59**, faisant glisser le deuxième autobloquant **61**, vers le haut, le long du câble **2** principal et monter son second pied **58** et le repose-pied **60**, solidaire de son second pied **58**, le long du câble **2** principal, comme illustré sur la figure 10.

L'utilisateur **3** fait ensuite reposer son poids et celui de son équipement sur son second pied **58.** Le poids de l'utilisateur **3** et de son équipement est alors supporté par le deuxième autobloquant **61**, par le biais du repose-pied **60**, le deuxième autobloquant **61** empêchant un glissement du second pied **58** le long du câble **2** principal.

L'utilisateur **3** plie alors sa première jambe **57**, faisant glisser le premier autobloquant **55**, vers le haut, le long du câble **2** principal et monter son premier pied **56** et le dispositif **31** d'ascension, solidaire de son premier pied **56**, le long du câble **2** principal, comme illustré sur la figure 11.

Le dispositif **31** d'ascension transmet la force exercée sur l'étrier **32**, vers le haut, au premier autobloquant **55**, par le biais de la tige **47** de l'élément **45** de maintien, solidaire de la première extrémité **46** et de la deuxième extrémité **48.** La tige **47** est ainsi apte à résister à une force de compression exercée entre la première extrémité **46** et la deuxième extrémité **48**, de sorte à faire glisser le premier autobloquant **55** le long du câble **2** principal. Cette rigidité, combinée au moyen **7** de maintien dorsal et au moyen **8** de retenue, confère à l'utilisateur **3** un maintien en position, lui permettant d'éviter de se retrouver dans une situation de suspension, propice à l'apparition d'un syndrome du harnais.

Selon des modes d'utilisation différents, un troisième autobloquant est disposé autour du câble **2** principal ou autour d'un câble d'assurage, permettant d'empêcher une chute de l'utilisateur **3** si le premier autobloquant **55**, le deuxième autobloquant **61** ou les deux autobloquants **55**, **61** n'assureraient plus leur fonction de blocage du câble **2** principal.

L'élément **45** de maintien permet ainsi, à un utilisateur, de monter le long d'un câble **2** principal, disposé sensiblement verticalement, l'utilisateur **3** étant dans une position sensiblement verticale, les pieds **56**, **58** dirigés vers le bas.

L'élément **45** de maintien permet à un utilisateur **3** de monter le premier autobloquant **55** le long du câble **2** principal, en utilisant uniquement son premier pied **56** inséré dans l'étrier **32.**

L'élément **45** de maintien permet également à un utilisateur **3** de monter le long du câble **2** principal à la seule force de ses jambes **57**, **59** sans s'aider de ses membres supérieurs.

Le système **1** d'ascension revêt notamment les avantages suivants:
- facilité de mise en place et d'utilisation;
- les mains de l'utilisateur **3** sont laissés libres, lui permettant par exemple de travailler et d'évoluer le long du câble **2** principal en toute sécurité;
- adaptabilité aux harnais **4** et baudriers existants avec ou sans sellettes, ainsi qu'aux dispositifs de montée et de descente en rappel;
- protection passive de l'utilisateur **3** contre le risque de se retrouver en position basculée, et donc de réduire le risque d'apparition du syndrome du harnais **4.**

Le système **1** d'ascension trouve des applications dans les travaux des cordistes, ou alpinistes du bâtiment, cordiste-nacellistes, et plus généralement des personnes effectuant des travaux en hauteur, pour l'industrie, le bâtiment, les travaux publics, l'évènementiel, par exemple lors de la construction, de la réparation, d'une restauration, d'un nettoyage, d'un contrôle ou d'une expertise, d'un débroussaillage ou de la coupe d'arbres, de l'installation de systèmes de sécurité ou d'échafaudages, de la pose de bâches publicitaires, ou bien encore de travaux de fumisterie, de la pose de filets.

Le système **1** d'ascension trouve également des applications dans les activités sportives, par exemple escalade, spéléologie, ou dans les activités de prise de vue lors de manifestations sportives, ou de prise de vue dans des milieux à accès difficile, par exemple en falaise.

## Revendications

1. Système (**1**) d'ascension le long d'un câble (**2**) principal, le système (**1**) d'ascension comprenant un moyen (**7**) de maintien dorsal destiné à être rendu solidaire du dos d'un utilisateur (**3**), un moyen (**8**) de retenue comprenant une première partie (**9**) extrême et une deuxième partie (**10**) extrême, la première partie (**9**) extrême étant destinée à être solidaire du moyen (**7**) de maintien dorsal, la deuxième partie (**10**) extrême comprenant une lumière (**22**) destinée à recevoir le câble (**2**) principal, de sorte que la deuxième partie extrême (**10**) puisse coulisser le long du câble (**2**) principal, le moyen (**8**) de retenue comprenant, en outre, une barre (**23**), la première partie (**9**) extrême étant une portion de la barre (**23**) destinée à être solidaire au moyen (**7**) de maintien dorsal, la deuxième partie (**10**) extrême comprenant un dispositif (**24**) de coulissement, le système (**1**) d'ascension étant **caractérisé en ce que** la barre (**23**) s'étend depuis la première partie (**9**) extrême, selon une direction sensiblement rectiligne, puis présente une courbure, la barre (**23**) s'étendant au-dessus de la tête de l'utilisateur (**3**) lorsque la première partie (**9**) extrême est solidaire du moyen (**7**) de maintien dorsal, ce moyen (**7**) de maintien dorsal étant solidaire du dos de l'utilisateur (**3**).

2. Système (**1**) selon la revendication 1, **caractérisé en ce que** le moyen (**7**) de maintien dorsal est une plaque (**11**) ayant une forme adaptée pour épouser le dos de l'utilisateur (**3**).

3. Système (**1**) selon l'une quelconque des revendications précédentes, **caractérisé en ce que** le moyen (**7**) de maintien dorsal comprend en outre un moyen (**19**) de maintien de la tête de l'utilisateur (**3**).

4. Système (**1**) selon l'une quelconque des revendications 1 à 3, **caractérisé en ce que** le moyen (**7**) de maintien dorsal comprend une tringle (**26**) creuse, la barre (**23**) étant emmanchée au sein de la tringle (**26**) creuse, la tringle (**26**) creuse comprenant au moins un trou (**28**) coopérant avec au moins une bille (**27**) disposée sur la barre (**23**).

5. Système (**1**) selon l'une quelconque des revendications 1 à 4, **caractérisé en ce que** la lumière (**22**) comprend un contour formant une boucle (**21**) fermée apte à être ouverte.

6. Système (**1**) selon l'une quelconque des revendications précédentes, **caractérisé en ce que** le moyen (**7**) de maintien dorsal est rendu solidaire au dos de l'utilisateur (**3**), par l'intermédiaire de bretelles (**16**) et/ou par une ceinture (**18**) de fixation.

7. Système (**1**) selon l'une quelconque des revendications précédentes, **caractérisé en ce que** le moyen (**7**) de maintien dorsal comprend un dispositif (**20**) de liaison destiné à lier le moyen (**7**) de maintien dorsal à un harnais (**4**).

8. Système (**1**) selon l'une quelconque des revendications précédentes, **caractérisé en ce qu'**il comprend un dispositif (**31**) d'ascension le long d'un câble (**2**) principal, ce dispositif comprenant, en outre, un étrier (**32**), un élément (**45**) de maintien configuré pour être solidaire, en une première extrémité (**46**), de l'étrier (**32**) et destiné à être solidaire, en une deuxième extrémité (**48**), d'un premier autobloquant (**55**) apte à être disposé sur le câble (**2**) principal, l'élément (**45**) de maintien comprenant une tige (**47**), apte à résister à une force de compression exercée entre la première extrémité (**46**) et la deuxième extrémité (**48**), de sorte à faire glisser le premier autobloquant (**55**) le long du câble (**2**) principal, la tige (**47**) de l'élément (**45**) de maintien comprend plusieurs segments (**49**) indépendants.

## Patentansprüche

1. Aufstiegssystem (1) entlang einem Hauptkabel (2), wobei das Aufstiegssystem (1) ein dorsales Haltemittel (7), das dazu bestimmt ist, fest mit dem Rücken eines Nutzers (3) verbunden gemacht zu werden, ein Rückhaltemittel (8), umfassend einen ersten Endteil (9) und einen zweiten Endteil (10), umfasst, wobei der erste Endteil (9) dazu bestimmt ist, fest mit dem dorsalen Haltemittel (7) verbunden gemacht zu werden, wobei der zweite Endteil (10) eine Öffnung (22) umfasst, die zum Aufnehmen des Hauptkabels (2) derart bestimmt ist, dass der zweite Endteil (10) entlang dem Hauptkabel (2) gleiten kann, wobei das Rückhaltemittel (8) darüber hinaus einen Stab (23) umfasst, wobei der erste Endteil (9) ein Abschnitt des Stabes (23) ist, der dazu bestimmt ist, fest mit dem dorsalen Haltemittel (7) verbunden zu sein, wobei der zweite Endteil (10) eine Gleitvorrichtung (24) umfasst, wobei das Aufstiegssystem (1) **dadurch gekennzeichnet ist, dass** der Stab (23) sich von dem ersten Endteil (9) gemäß einer deutlich geradlinigen Richtung erstreckt, dann eine Krümmung aufweist, wobei sich der Stab (23) oberhalb des Kopfes des Nutzers (3) erstreckt, wenn der erste Endteil (9) fest mit dem dorsalen Haltemittel (7) verbunden ist, wobei dieses dorsale Haltemittel (7) fest mit dem Rücken des Nutzers (3) verbunden ist.

2. System (1) gemäß Anspruch 1, **dadurch gekennzeichnet, dass** das dorsale Haltemittel (7) eine Platte (11) mit einer Form ist, die zum Annehmen des Rückens des Nutzes (3) geeignet ist.

3. System (1) gemäß irgendeinem der voranstehenden Ansprüche, **dadurch gekennzeichnet, dass** das dorsale Haltemittel (7) darüber hinaus ein Haltemittel (19) des Kopfes des Nutzers (3) umfasst.

4. System (1) gemäß irgendeinem der Ansprüche 1 bis 3, **dadurch gekennzeichnet, dass** das dorsale Haltemittel (7) eine hohle Stange (26) umfasst, wobei der Stab (23) innerhalb der hohlen Stange (26) eingepasst ist, wobei die hohle Stange (26) wenigstens ein Loch (28) umfasst, das mit wenigstens einer Kugel (27) zusammenwirkt, die auf dem Stab (23) angeordnet ist.

5. System (1) gemäß irgendeinem der Ansprüche 1 bis 4, **dadurch gekennzeichnet, dass** die Öffnung (22) einen Umfang umfasst, der eine geschlossene Schleife (21) umfasst, die geeignet ist, offen zu sein.

6. System (1) gemäß irgendeinem der voranstehenden Ansprüche, **dadurch gekennzeichnet, dass** das dorsale Haltemittel (7) mit dem Rücken des Nutzers (3) mittels Schulterriemen (16) und / oder einem Befestigungsgürtel (18) fest verbunden gemacht ist.

7. System (1) gemäß irgendeinem der voranstehenden Ansprüche, **dadurch gekennzeichnet, dass** das dorsale Haltemittel (7) eine Verbindungsvorrichtung (20) umfasst, die zum Verbinden des dorsalen Haltemittels (7) mit einem Geschirr (4) bestimmt ist.

8. System (1) gemäß irgendeinem der voranstehenden Ansprüche, **dadurch gekennzeichnet, dass** es eine Aufstiegsvorrichtung (31) entlang einem Hauptkabel (1) umfasst, wobei diese Vorrichtung darüber hinaus einen Bügel (32), ein dorsales Halteelement (45), das ausgestaltet ist, um an einem ersten Ende (46) fest mit dem Bügel (32) verbunden zu sein, und dazu bestimmt ist, an einem zweiten Ende (48) fest mit einem ersten Selbstfeststeller (55) verbunden zu sein, der geeignet ist, auf dem Hauptkabel (2) angeordnet zu sein, umfasst, wobei das Halteelement (45) einen Stift (47) umfasst, der geeignet ist, einer Kompressionskraft zu widerstehen, die zwischen dem ersten Ende (46) und dem zweiten Ende (48) derart ausgeübt zu sein, dass der erste Selbstfeststeller (55) entlang dem Hauptkabel (2) zum Gleiten gebracht ist, der Stift (47) des Halteelements (45) mehrere unabhängige Segmente (49) umfasst.

## Claims

1. An ascend system (1) for ascending along a main cable (2), the ascend system (1) comprising a back holding means (7) for being made integral with a user (3)'s back, a retaining means (8) comprising a first end part (9) and a second end part (10), the first end part (9) being to be integral with the back holding means (7), the second end part (10) comprising a lumen (22) for receiving the main cable (2), so that the second end part (10) can slide along the main cable (2), the retaining means (8) further comprising a bar (23), the first end part (9) being a portion of the bar (23) for being integral with the back holding means (7), the second end part (10) comprising a sliding device (24), the ascend system (1) being **characterised in that** the bar (23) extends from the first end part (9), along a substantially rectilinear direction, and then has a curvature, the bar (23) extending above the user (3)'s head when the first end part (9) is integral with the back holding means (7), this back holding means (7) being integral with the user (3)'s back.

2. The system (1) according to claim 1, **characterised in that** the back holding means (7) is a plate (11) having an adapted shape to closely fit the user (3)'s back.

3. The system (1) according to any of the previous claims, **characterised in that** the back holding means (7) further comprises a means (19) for holding the user (3)'s head.

4. The system (1) according to any of claims 1 to 3, **characterised in that** the back holding means (7) comprises a hollow linkage (26), the bar (23) being sleeved within the hollow linkage (26), the hollow linkage (26) comprising at least one hole (28) cooperating with at least one ball (27) disposed on the bar (23).

5. The system (1) according to any of claims 1 to 4, **characterised in that** the lumen (22) comprises a perimeter forming a closed loop (21) able to be open.

6. The system (1) according to any of the previous claims, **characterised in that** the back holding means (7) is made integral with the user (3)'s back, through shoulder straps (16) and/or by a fastening belt (18).

7. The system (1) according to any of the previous claims, **characterised in that** the back holding means (7) comprises a connecting device (20) for connecting the back holding means (7) to a harness (4).

8. The system (1) according to any of the previous claims, **characterised in that** it comprises an ascend device (31) for ascending along a main cable (2), this device further comprises a foothold strap (32), a holding element (45) configured to be integral, at a first end (46), with the foothold strap (32) and for being integral, at a second end (48), with a first prusik-type knot (55) able to be disposed on the main cable (2), the holding element (45) comprising a rod (47), able to withstand a compressive force exerted between the first end (46) and the second end (48), so as to slide the first prusik-type knot (55) along the main cable (2), the rod (47) of the holding element (45) comprises several independent segments (49).
